# EUROPÄISCHE PATENTANMELDUNG

(11) **EP 1 683 461 A1**
(43) Veröffentlichungstag der Anmeldung: **26.07.2006**
(21) Anmeldenummer: 05025606.4
(22) Anmeldetag: 24.11.2005
(51) Int. Cl.: A47L 9/14

(54) **Staubfilterbeutel**

(30) Priorität: 20.01.2005 DE 202005000918 U
(71) Anmelder: BRANOFILTER GMBH, D-90599 Dietenhofen (DE)
(72) Erfinder: Schmierer, Uwe, 91622 Rügland (DE); Krehan, Herbert, 90763 Fürth (DE); Korobov, Andrej, 90409 Nürberg (DE); Rammig, Jürgen, 91564 Nuendettelsau (DE)
(74) Vertreter: Reimold, Otto

(57) **Zusammenfassung**

Ein Staubfilterbeutel für Staubsauger weist eine Wandung auf, die von einer eine Einlassöffnung (13b) enthaltenden Vorderwand (2b), einer zur Vorderwand (2b) im Wesentlichen parallelen Rückwand und zwei einander entgegengesetzten Seitenwänden jeweils in Gestalt einer seitlich zwischen die Vorderwand (2b) und die Rückwand eingefalteten, von zwei Faltenschenkeln (6b bzw. 8b) gebildeten Seitenfalte gebildet wird, wobei der Staubfilterbeutel eine zumindest im Wesentlichen rechteckige Gestalt aufweist und an seinen beiden Längsenden durch Schweißnähte verschlossen ist. An den beiden Längsenden des Staubfilterbeutels sind die Vorderwand (2b) und die Rückwand in Beutel-Längsrichtung (12) über die Seitenfalten vorgezogen. An jedem Längsende des Staubfilterbeutels sind die vorgezogenen Enden der Vorderwand (2b) und der Rückwand (3) durch einen quer verlaufenden ersten Schweißnahtbereich (18b, 19b) miteinander verbunden. Bei jeder Seitenfalte sind die Enden der beiden Faltenschenkel (6b bzw. 8b) über einen zweiten Schweißnahtbereich (20b, 21b, 22b, 23b), der nur am jeweils zugewandten seitlichen Beutelrand mit dem ersten Schweißnahtbereich (18b, 19b) verbunden ist, miteinander verbunden. Die beiden Seitenfalten sind aus ihrer zwischen die Vorderwand (2b) und die Rückwand eingefalteten Lage ausstülpbar, so dass bei ganz ausgestülpten Seitenfalten die Faltenschenkel seitliche Verbreiterungen (26b, 27b) der Vorderwand (2b) und der Rückwand bilden.

## Beschreibung

Die Erfindung betrifft einen Staubfilterbeutel für Staubsauger, mit einer aus schweißbarem flexiblem Filtermaterial bestehenden Wandung, die von einer eine Einlassöffnung enthaltenden Vorderwand, einer zur Vorderwand im Wesentlichen parallelen Rückwand und zwei einander entgegengesetzten Seitenwänden jeweils in Gestalt einer seitlich zwischen die Vorderwand und die Rückwand eingefalteten, von zwei Faltenschenkeln gebildeten Seitenfalte gebildet wird, wobei der Staubfilterbeutel eine zumindest im Wesentlichen rechteckige Gestalt aufweist und an seinen beiden Längsenden durch Schweißnähte verschlossen ist.

Bei bekannten Staubfilterbeuteln dieser Art laufen die Faltenschenkel in Beutel-Längsrichtung zusammen mit der Vorderwand und der Rückwand aus und werden von den den Beutel verschließenden Schweißnähten erfasst. Dies ergibt, dass an jeder Schweißnaht im Bereich der beiden Seitenfalten jeweils vier Lagen und im Bereich zwischen den beiden Seitenfalten zwei Lagen miteinander verschweißt sind.

Beim Betrieb, wenn der Staubfilterbeutel in einen Staubsauger eingesetzt ist und dieser eingeschaltet wird, gelangt der angesaugte Luftstrom durch die Einlassöffnung in das Beutelinnere und durchströmt dann die Beutelwandung, an der die im angesaugten Luftstrom enthaltenen Staub- oder sonstigen Schmutzpartikel ausgefiltert werden. Bei diesem Betrieb bläht sich der Staubfilterbeutel aufgrund der sich in ihm ergebenden Druckerhöhung auf. Dieser Innendruck belastet die Beutelwandung und dabei insbesondere auch die Schweißnähte. Dabei hat die Praxis gezeigt, dass die Stellen, an denen die zweilagigen Schweißnahtbereiche in die vierlagigen Schweißnahtbereiche übergehen, den auftretenden Belastungen nicht immer dauerhaft widerstehen, so dass der Beutel an diesen Stellen aufreißen kann.

Beim Aufblähen des Beutels bauchen sich die Vorderwand und die Rückwand aus. Dementsprechend vergrößert sich das Beutelvolumen, so dass eine entsprechend große Menge von Staub aufgenommen werden kann. Das Aufblähen erfolgt unter Auffalten der Seitenfalten. Die Seitenfalten können sich jedoch nur in ihrem mittleren Bereich auffalten, da sie an ihren Längsenden mit der Vorderwand und der Rückwand verschweißt sind. Die erzielbare Volumenvergrößerung ist daher beschränkt.

Ausgehend hiervon liegt der vorliegenden Erfindung die Aufgabe zugrunde, einen Staubfilterbeutel der eingangs genannten Art zu schaffen, der einen stabilen Aufbau und im aufgeblähten Zustand ein großes Innenvolumen aufweist.

Diese Aufgabe wird erfindungsgemäß dadurch gelöst, dass an den beiden Längsenden des Staubfilterbeutels die Vorderwand und die Rückwand in Beutel-Längsrichtung über die Seitenfalten vorgezogen sind und dass an jedem Längsende des Staubfilterbeutels die vorgezogenen Enden der Vorderwand und der Rückwand durch einen quer verlaufenden ersten Schweißnahtbereich und bei jeder Seitenfalte die Enden der beiden Faltenschenkel über einen zweiten Schweißnahtbereich, der nur am jeweils zugewandten seitlichen Beutelrand mit dem ersten Schweißnahtbereich verbunden ist, miteinander verbunden sind, derart, dass die beiden Seitenfalten aus ihrer zwischen die Vorderwand und die Rückwand eingefalteten Lage ausstülpbar sind, so dass bei ganz ausgestülpten Seitenfalten die Faltenschenkel seitliche Verbreiterungen der Vorderwand und der Rückwand bilden.

Bei dem erfindungsgemäßen Staubfilterbeutel sind die Enden der Seitenfalten nicht mit der Vorderwand und der Rückwand verbunden, so dass sie sich nicht nur auffalten sondern über ihre ganze Länge hinweg ausstülpen können. Dies ergibt ein größeres Beutelvolumen als seither.

Ferner sind nur noch durchweg zweilagige Schweißnähte vorhanden, so dass kein Aufreißen mehr befürchtet werden muss.

Bei einer besonders zweckmäßigen Ausführungsform ist vorgesehen, dass der Staubfilterbeutel bei ganz ausgestülpten Seitenfalten die Gestalt eines Flachbeutels mit einer Oberwand und einer Unterwand aufweist, die der Vorderwand bzw. der Rückwand mit beidseitig jeweils einem angesetzten Faltenschenkel entsprechen und ihrem Umfang entlang miteinander verschweißt sind. Ein solcher Staubfilterbeutel lässt sich verhältnismäßig einfach herstellen, indem man zunächst einen Flachbeutel mit einer der Länge des Staubfilterbeutels entsprechenden Länge und einer der Breite des Staubfilterbeutels zuzüglich der zweifachen Faltenschenkelbreite entsprechenden Breite fertigt, wobei der Flachbeutel von einer Oberwand und einer Unterwand gebildet wird, die ihrem Umfang entlang miteinander verschweißt werden, wonach der Flachbeutel zur Bildung der Seitenfalten seitlich bis zum Erhalt des Staubfilterbeutels eingestülpt wird.

Nachstehend werden Ausführungsbeispiele der Erfindung anhand der Zeichnung erläutert. Es zeigen:
- Figur 1: einen erfindungsgemäßen Staubfilterbeutel in schematischer Vorderansicht,
- Figur 2: den Staubfilterbeutel nach Figur 1 im Querschnitt gemäß der Schnittlinie II-II in vergrößerter Darstellungsweise,
- Figur 3: den gleichen Staubfilterbeutel in Schrägansicht in nur einen Eckbereich zeigender Teildarstellung,
- Figur 4: den gleichen Staubfilterbeutel bei ganz ausgestülpten Seitenfalten in Vorderansicht und
- Figuren 5 und 6: jeweils eine variierte Ausführungsform des erfindungsgemäßen Staubfilterbeutels in einer der Figur 4 entsprechenden Darstellung, wenn die beiden Seitenfalten ganz ausgestülpt sind.

Die aus der Zeichnung hervorgehenden Ausführungsbeispiele gemäß den Figuren 1 bis 4 bzw. 5 bzw. 6 werden nachstehend gemeinsam beschrieben. Die nur aus den Figuren 1 bis 3 ersichtlichen Einzelheiten sind unter Beachtung der unterschiedlichen Seitenfaltenlänge und verschieden gestalteten Seitenfaltenenden auch bei den Ausführungsbeispielen nach den Figuren 5 und 6 vorhanden.

Die aus der Zeichnung hervorgehenden Staubfilterbeutel 1; 1a; 1b weisen im Neuzustand (Figur 1) eine im Wesentlichen rechteckige Gestalt auf. Sie sind für Staubsauger gedacht, wie sie üblicherweise im Haushalt oder auch gewerblich verwendet werden.

Jeder Staubfilterbeutel 1; 1a; 1b weist eine aus schweißbarem, flexiblem Filtermaterial bestehende Wandung mit einer Vorderwand 2; 2a; 2b und einer zur Vorderwand im Wesentlichen parallelen Rückwand 3 auf. Ferner weist der jeweilige Staubfilterbeutel 1; 1a; 1b zwei einander entgegengesetzte Seitenwände 4, 5 jeweils in Gestalt einer seitlich zwischen die Vorderwand 2 und die Rückwand 3 eingefalteten, von zwei Faltenschenkeln 6, 7 bzw. 8, 9 gebildeten Seitenfalte 10, 11 auf, so dass es sich um einen sogenannten Seitenfaltenbeutel handelt. In den Figuren 5 und 6 sind nur die Faltenschenkel 6a, 8a bzw. 6b, 8b sichtbar, und zwar - wie auch in Figur 4 - im ausgestülpten Zustand.

Das die genannten Beutelwände bildende Filtermaterial kann ein- oder mehrlagig sein. Die Auswahl des Materials im Einzelnen - im Falle mehrlagiger Beutelwände können deren Lagen aus unterschiedlichen Materialien bestehen - richtet sich nach den jeweiligen Erfordernissen und gewünschten Filtereigenschaften.

Die Vorderwand 2; 2a; 2b enthält eine Einlassöffnung 13; 13a; 13b. Dabei ist außen an der Vorderwand 2; 2a; 2b bei der Einlassöffnung 13; 13a; 13b ein steifes Anschlussstück plattenartiger Gestalt befestigt, das fluchtend zur Einlassöffnung gelocht ist. Dieses Anschlussstück wurde in der Zeichnung weggelassen. Das Anschlussstück dient zum Fixieren des Staubfilterbeutels 1; 1a; 1b im Staubsauger. Im in den Staubsauger eingesetzten Zustand ragt ein am Staubsauger angeordneter Anschlussstutzen durch das Anschlussstück in die Einlassöffnung 13; 13a; 13b.

Die die Beutelwandung bildenden Beutelwände sind durch noch zu beschreibende Schweißnähte (das Verschweißen erfolgt durch Ultraschallschweißen) miteinander verbunden, so dass sich ein mit Ausnahme an der Einlassöffnung 13; 13a; 13b nach außen hin abgeschlossener Beutel-Innenraum 14 ergibt.

Der vom Staubsauger angesaugte Luftstrom gelangt in Richtung des Pfeils 15 durch den staubsaugerseitigen Anschlussstutzen und die Einlassöffnung 13; 13a; 13b in den Beutel-Innenraum 14. Der Staubfilterbeutel 1; 1a; 1b bläht sich beim Betrieb aus seiner in Figur 1 dargestellten Ausgangsgestalt auf. Die Beutelwände weisen eine gewisse Luftdurchlässigkeit auf, halten die vom Luftstrom mitgeführten Schmutzpartikel oder sonstigen Partikel jedoch zurück, so dass an der Außenseite der Beutelwandung Reinluft austritt. Ist der Beutel voll, wird er aus dem Staubsauger entnommen und weggeworfen oder entleert und wieder eingesetzt.

An den beiden Längsenden 16, 17 des Staubfilterbeutels 1; 1a; 1b sind die Vorderwand 2; 2a; 2b und die Rückwand 3 in Beutel-Längsrichtung 12 (diese entspricht der Längsrichtung der Seitenfalten 10, 11) über die Seitenfalten 10, 11 vorgezogen, wobei an jedem Längsende 16, 17 die vorgezogenen Enden der Vorderwand und der Rückwand durch einen quer verlaufenden ersten Schweißnahtbereich 18; 18a; 18b bzw. 19; 19a; 19b miteinander verbunden sind. Ferner sind an beiden Längsenden des Filterbeutels bei jeder Seitenfalte 10, 11 die Enden der beiden Faltenschenkel 6, 7 bzw. 8, 9 über einen zweiten Schweißnahtbereich 20, 21 bzw. 22, 23; 20a, 21a bzw. 22a, 23a; 20b, 21b bzw. 22b, 23b mit einander verbunden. Dabei sind an jedem Längsende 16, 17 die beiden zweiten Schweißnahtbereiche 20, 22 bzw. 21, 23 (für die Ausführungsbeispiele gemäß den Figuren 5 und 6 gilt das gleiche) nur am jeweils zugewandten seitlichen Beutelrand 24 bzw. 25 mit dem ersten Schweißnahtbereich 18 bzw. 19 verbunden. Dies ergibt, dass die beiden Seitenfalten 10, 11 aus ihrer zwischen die Vorderwand 2 und die Rückwand 3 eingefalteten Lage ausstülpbar sind, und zwar über ihre ganze Länge hinweg, so dass bei ganz ausgestülpten Seitenfalten 10, 11 die Faltenschenkel 6, 8 und 7, 9 seitliche Verbreiterungen 26, 27; 26a, 27a; 26b, 27b bilden. Die Figuren 4, 5, 6 zeigen nur die Vorderseite des seitlich ausgestülpten Beutels. Die darunter liegende Rückseite ist dekkungsgleich, so dass dort entsprechende Verbreiterungen der Rückwand vorhanden sind.

Beim Betrieb bläht sich der Staubfilterbeutel 1 auf. Dabei falten sich die Seitenfalten 10, 11 sozusagen auseinander, d.h. deren Faltenschenkel 6, 7 bzw. 8, 9 entfernen sich voneinander. Die Seitenfalten stülpen sich schließlich nach außen, wobei sich die Faltenschenkel wieder aneinander annähern, allerdings in entgegengesetzter Richtung wie zuvor, so dass man schließlich die aus Figur 4 hervorgehende Gestalt erhält. Figur 4 ist im gleichen Maßstab wie die Figur 1 gezeichnet. Dieses Ausstülpen der Seitenfalten 10, 11 erfolgt über die gesamte Seitenfaltenlänge hinweg.

Bei jeder Seitenfalte 10, 11 sind die beiden zwischen der Vorderwand 2; 2a; 2b und der Rückwand 3 angeordneten inneren Längsrandbereiche (mit "innen" wird auf die Ausgangslage gemäß Figur 1 Bezug genommen) der beiden Faltenschenkel durch eine in Beutel-Längsrichtung 12 verlaufende Längs-Schweißnaht 28, 29; 28a, 29a; 28b, 29b (diese Längs-Schweißnähte verlaufen im ausgestülpten Zustand außen) miteinander verbunden.

Ferner sind an den beiden seitlichen Beutelrändern 24, 25 die Faltenschenkel 6, 7 bzw. 8, 9 über eine Knicklinie 30 einstückig mit der jeweils zugewandten Vorderwand 2 oder Rückwand 3 verbunden. An diesen Knicklinien 30 erfolgt das Ausstülpen der Seitenfalten 10, 11. Es versteht sich, dass die Faltenschenkel entgegen dem dargestellten Ausführungsbeispiel auch anders als einstückig mit der Vorderwand bzw. der Rückwand verbunden sein können.

Bei ganz ausgestülpten Seitenfalten 10, 11 erhält der Staubfilterbeutel die Gestalt eines Flachbeutels (Figuren 4, 5 und 6) mit einer Oberwand 31; 31a; 31b und einer deckungsgleichen Unterwand. Die Oberwand 31; 31a; 31b entspricht der Vorderwand 2; 2a; 2b mit beidseitig jeweils einem angesetzten Faltenschenkel 6, 8; 6a, 8a; 6b, 8b. Für die Unterwand des Flachbeutels gilt das Gleiche d.h. sie entspricht der Rückwand 3 mit beidseitig jeweils einem angesetzten Faltenschenkel 7 bzw. 9. Die Oberwand 31; 31a; 31b und die deckungsgleiche Unterwand sind entlang ihrem Umfang miteinander verschweißt. Diese umlaufende Verschweißung bildet bei jedem Filterbeutel die beiden ersten Schweißnahtbereiche 18, 19; 18a, 19a; 18b, 19b, die zweiten Schweißnahtbereiche 20 bis 23; 20a bis 23a; 20b bis 23b, die Längs-Schweißnähte 28, 29; 28a, 29a; 28b, 29b und gegebenenfalls, bei den Ausführungsbeispielen im Falle der Figuren 5 und 6, noch Zwischen-Schweißnahtbereiche 32a, 33a, 34a, 35a; 32b, 33b, 34b, 35b, die noch erläutert werden.

Bei der Fertigung des Staubfilterbeutels kann so vorgegangen werden, dass man zunächst den Flachbeutel gemäß Figur 4 bzw. Figur 5 bzw. Figur 6 herstellt, indem man die Oberwand 31; 31a; 31b und die entsprechende Unterwand aufeinanderlegt und dem Umfang entlang miteinander verschweißt. Die Länge dieses Flachbeutels entspricht der Länge des fertigen Staubfilterbeutels. Die Breite des Flachbeutels entspricht der Breite des fertigen Staubfilterbeutels zuzüglich der zweifachen Faltenschenkelbreite. Sodann werden die die Seitenfalten ergebenden seitlichen Verbreiterungen 26, 27; 26a, 27a; 26b, 27b seitlich zwischen die Vorderwand 2; 2a; 2b und die Rückwand 3 bis zum Erhalt des Staubfilterbeutels eingestülpt.

In den Figuren 5 und 6 ist dieses Einstülpen strichpunktiert angedeutet, d.h. die strichpunktierte Linienführung entspricht dem fertigen Staubfilterbeutel.

Das beim Betrieb erfolgende seitliche Ausstülpen entspricht dem bei der Beutelfertigung erfolgenden seitlichen Einstülpen sozusagen in umgekehrter Richtung.

Die verschiedenen Ausführungsbeispiele unterscheiden sich hinsichtlich der Länge der Seitenfalten und der Ausbildung der Seitenfalten-Längsenden.

Im Falle der Figuren 1 bis 4 verlaufen die zweiten Schweißnahtbereiche 20 bis 23, die die Seitenfalten 10, 11 endseitig verschließen, in Querrichtung und dabei beim fertigen Staubfilterbeutel in etwa parallel zu den ersten Schweißnahtbereichen 18, 19. Dabei gehen die zweiten Schweißnahtbereiche 20 bis 23 an den seitlichen Beutelrändern 24, 25 unmittelbar in die ersten Schweißnahtbereiche 18, 19 über. Dies ergibt im ganz ausgestülpten, dem Flachbeutel nach Figur 4 entsprechenden Zustand eine insgesamt rechteckige Gestalt des Flachbeutels, wobei an jedem Längsende 16, 17 die zweiten Schweißnahtbereiche 20, 22 bzw. 21, 23 linear an den ersten Schweißnahtbereich 18 bzw. 19 anschließen, so dass an jedem Längsende 16, 17 eine über die Breitenabmessung des Flachbeutels durchgehende Quer-Schweißnaht 36 bzw. 37 vorhanden ist. Trotz der im Ausgangszustand gleichen Länge wie die Vorderwand 2 und die Rückwand 3 lassen sich die Seitenfalten 10, 11 einstülpen, da es sich ja um flexibles Filtermaterial handelt. Die beiden an den in Beutel-Längsrichtung 12 verlaufenden Rechteckseiten des Flachbeutels vorhandenen Schweißnähte entsprechen den Längs-Schweißnähten 28, 29, an denen beim fertigen Staubfilterbeutel 1 die Faltenschenkel 6, 7 bzw. 8, 9 miteinander verbunden sind.

Im Falle der Figuren 5 und 6 ist der Flachbeutel an seinen Ecken über eine der Breite der Faltenschenkel 6a, 8a; 6b, 8b entsprechende Breitenabmessung ausgeklinkt, so dass die die Seitenfalten ergebenden seitlichen Verbreiterungen 26a, 27a; 26b, 27b in Beutel-Längsrichtung 12 kürzer als die Vorderwand 2a; 2b und die Rückwand des fertigen Staubfilterbeutels sind. Diese Ausklinkungen 38a; 38b werden einerseits von den zweiten Schweißnahtbereichen 20a bis 23a; 20b bis 23b und andererseits von den Zwischen-Schweißnahtbereichen 32a bis 35a; 32b bis 35b begrenzt. Die die Seitenfalten endseitig verschließenden zweiten Schweißnahtbereiche 20a bis 23a; 20b bis 23b sind somit in Beutel-Längsrichtung 12 mit Abstand zu den ersten Schweißnahtbereichen 18a, 19a; 18b, 19b angeordnet, was bei der Fertigung das Einstülpen und beim Betrieb das Ausstülpen der Seitenfalten erleichtert. Die Zwischen-Schweißnahtbereiche 32a bis 35a; 32b bis 35b verbinden die zweiten Schweißnahtbereiche 20a bis 23a; 20b bis 23b mit den ersten Schweißnahtbereichen 18a, 19a; 18b, 19b und verlaufen entlang dem jeweils zugewandten seitlichen Rand des fertigen Staubfilterbeutels (siehe die seitlichen Beutelränder 24, 25 in Figur 1).

Bei dem Ausführungsbeispiel nach Figur 5 verlaufen die zweiten Schweißnahtbereiche 20a bis 23a parallel zu den ersten Schweißnahtbereichen 18a, 19b. Im Falle der Figur 6 sind die Seitenfaltenenden und somit auch die zweiten Schweißnahtbereiche 20b bis 23b abgeschrägt, so dass man trapezförmige Seitenfalten erhält.

Aufgrund der geschilderten Herstellung kann man die bisherigen Flachbeutel-Fertigungstechnologien auch für den erfindungsgemäßen Staubfilterbeutel nutzen. Ferner ergibt sich ein durchweg nur zweilagiges Verschweißen, so dass keine Unstetigkeiten an der umlaufenden Schweißnaht auftreten. Des Weiteren erhält man im Vergleich zu bekannten Beuteln, bei denen die Seitenfaltenenden fest mit der Vorderwand und der Rückwand verschweißt werden, ein größeres Füllvolumen des Beutels.

## Patentansprüche

1. Staubfilterbeutel für Staubsauger, mit einer aus schweißbarem flexiblem Filtermaterial bestehenden Wandung, die von einer eine Einlassöffnung enthaltenden Vorderwand, einer zur Vorderwand im Wesentlichen parallelen Rückwand und zwei einander entgegengesetzten Seitenwänden jeweils in Gestalt einer seitlich zwischen die Vorderwand und die Rückwand eingefalteten, von zwei Faltenschenkeln gebildeten Seitenfalte gebildet wird, wobei der Staubfilterbeutel eine zumindest im Wesentlichen rechteckige Gestalt aufweist und an seinen beiden Längsenden durch Schweißnähte verschlossen ist, **dadurch gekennzeichnet, dass** an den beiden Längsenden (16, 17) des Staubfilterbeutels die Vorderwand (2; 2a; 2b) und die Rückwand (3) in Beutel-Längsrichtung (12) über die Seitenfalten (10, 11) vorgezogen sind und dass an jedem Längsende (16, 17) des Staubfilterbeutels die vorgezogenen Enden der Vorderwand (2; 2a; 2b) und der Rückwand (3) durch einen quer verlaufenden ersten Schweißnahtbereich (18, 19, 18a, 19a; 18b, 19b) und bei jeder Seitenfalte (10, 11) die Enden der beiden Faltenschenkel (6, 7 bzw. 8, 9; 6a, 8a; 6b, 8b) über einen zweiten Schweißnahtbereich (20, 21, 22, 23; 20a, 21a, 22a, 23a; 20b, 21b, 22b, 23b), der nur am jeweils zugewandten seitlichen Beutelrand (24, 25) mit dem ersten Schweißnahtbereich verbunden ist, miteinander verbunden sind, derart, dass die beiden Seitenfalten (10, 11) aus ihrer zwischen die Vorderwand (2; 2a; 2b) und die Rückwand (3) eingefalteten Lage ausstülpbar sind, so dass bei ganz ausgestülpten Seitenfalten (10, 11) die Faltenschenkel seitliche Verbreiterungen (26, 27; 26a, 27a; 26b, 27b) der Vorderwand (2; 2a; 2b) und der Rückwand (3) bilden.

2. Staubfilterbeutel nach Anspruch 1, **dadurch gekennzeichnet, dass** bei jeder Seitenfalte (10, 11) die beiden zwischen der Vorderwand (2; 2a; 2b) und der Rückwand (3) angeordneten inneren Längsrandbereiche der beiden Faltenschenkel durch eine in Beutel-Längsrichtung (12) verlaufende Längs-Schweißnaht (28, 29; 28a, 29a; 28b, 29b) miteinander verbunden sind.

3. Staubfilterbeutel nach Anspruch 1 oder 2, **dadurch gekennzeichnet, dass** an den beiden seitlichen Beutelrändern (24, 25) die Faltenschenkel (6, 7, 8, 9; 6a, 8a; 6b, 8b) einstükkig mit der jeweils zugewandten Vorderwand (2; 2a; 2b) oder Rückwand (3) verbunden sind.

4. Staubfilterbeutel nach einem der Ansprüche 1 bis 3, **dadurch gekennzeichnet, dass** die zweiten Schweißnahtbereiche (20 bis 23; 20a bis 23a; 20b bis 23b) in Querrichtung oder schräg zu dieser verlaufen und unmittelbar oder über einen Zwischen-Schweißnahtbereich (32a bis 35a; 32b bis 35b) in den jeweiligen ersten Schweißnahtbereich übergehen, wobei die Zwischen-Schweißnahtbereiche entlang dem jeweils zugewandten seitlichen Beutelrand verlaufen.

5. Staubfilterbeutel nach einem der Ansprüche 1 bis 4, **dadurch gekennzeichnet, dass** er bei ganz ausgestülpten Seitenfalten (10, 11) die Gestalt eines Flachbeutels mit einer Oberwand (31; 31a; 31b) und einer Unterwand aufweist, die der Vorderwand (2; 2a; 2b) bzw. der Rückwand (3) mit beidseitig jeweils einem angesetzten Faltenschenkel (6 bis 9; 6a, 8a; 6b, 8b) entsprechen und ihrem Umfang entlang miteinander verschweißt sind.

6. Staubfilterbeutel nach Anspruch 5, **dadurch gekennzeichnet, dass** der Flachbeutel an seinen Ecken über eine der Faltenschenkelbreite entsprechende Breitenabmessung hinweg abgeschrägt oder so ausgeklinkt ist, dass die die Faltenschenkel ergebenden Bereiche kürzer als die Beutellänge sind.
